# EUROPÄISCHE PATENTSCHRIFT

(11) **EP 1 542 098 B1**
(45) Veröffentlichungstag und Bekanntmachung des Hinweises auf die Patenterteilung: **09.12.2009**
(21) Anmeldenummer: 04025264.5
(22) Anmeldetag: 23.10.2004
(51) Int. Cl.: G04B 1/16

(54) **Federhausvorrichtung**
Timepiece barrel device
Dispositif de barillet

(30) Priorität: 08.12.2003 DE 10357228
(43) Veröffentlichungstag der Anmeldung: 15.06.2005
(73) Patentinhaber: Lange Uhren GmbH, 01768 Glashütte (DE)
(72) Erfinder: Schneider, Jens, 01768 Glashütte-Johnsbach (DE)
(74) Vertreter: Klein, Thomas

(56) Entgegenhaltungen:
- CH-A- 319 631
- CH-A- 521 623
- FR-A- 431 728
- FR-A1- 2 287 717
- US-A- 804 727
- US-A- 848 976
- US-A- 861 727
- US-A- 978 613

## Beschreibung

Die Erfindung bezieht sich auf eine Federhausvorrichtung für eine Uhr, mit einem feststehenden plattenförmigen Bauteil, das eine kreisförmige Ausnehmung aufweist, in der ein Federhaus mit seiner entsprechenden kreisförmigen Außenkontur drehbar gelagert ist, mit einem koaxial zum Federhaus drehbar gelagert angeordneten Federkem, der von einer spiralartigen Zugfeder umschlossen ist, die mit ihrem inneren Ende an dem Federkern und mit ihrem äußeren Ende mit dem Federhaus verbunden ist, wobei mit dem Federhaus ein einen Zahnkranz aufweisendes Aufzugsrad aufweisender Aufzugstrieb und mit dem Federkern ein erstes Rad eines Räderwerks der Uhr fest verbunden sind.

Bei einer derartigen Federhausvorrichtung ist es bekannt das ringförmige Federhaus in einer topfartigen Vertiefung des plattenförmigen Bauteils zu lagern, wobei das in die große Stufe ragende Aufzugsrad Aufzugstrieb auf der Seite der Öffnung der Vertiefung durch ein mit dem plattenförmigen Bauteil verbundenes kreisringförmiges Teil axial fixiert ist.

Da die Lagerung des Federhauses nur in der kleinen Stufe der Vertiefung erfolgt, ist die Lagerlänge im Verhältnis zum Durchmesser des Federhauses klein, so daß das Federhaus in der Vertiefung erheblich von seiner Sollachse abweichend kippen und verklemmen kann.

Eine von dem Federhaus unabhängige Lagerung des Federkems führt auch bei diesem zu erheblichen Abweichungen von der Sollachse, was über das mit dem Federkem verbundene erste Rad des Räderwerks die Ganggenauigkeit des Uhrwerks negativ beeinflußt.

Aus der FR 431 728 A ist eine Federhauseinrichtung für eine Uhr bekannt, die ein feststehendes plattenartiges Bauteil aufweist, das eine kreisförmige Ausnehmung aufweist. In dieser Ausnehmung ist ein Federhaus angeordnet, das auf einer Achse drehbar gelagert ist.

Aus der US 861 727 A ist eine Federhausvorrichtung bekannt, die ein feststehendes plattenförmiges Bauteil mit einer kreisförmigen Ausnehmung aufweist, in der ein Federhaus mit radialem Spiel angeordnet ist. Das Federhaus weist einen Zahnkranz auf, der sich radial über den Durchmesser der kreisförmigen Ausnehmung erstreckt. Parallel zu dem Zahnkranz besitzt das Federhaus an seiner radial umlaufenden Mantelfläche eine radial umlaufende Ringnut, in die sich diametral gegenüberliegend zwei an dem plattenförmigen Bauteil befestigte Halteleisten hineinragen und das Federhaus axial geführt drehbar lagern.

Aufgabe der Erfindung ist es daher eine Federhausvorrichtung der eingangs genannten Art zu schaffen, die sich bei hoher Ganggenauigkeit des Räderwerks der Uhr durch einen geringen Bauraumbedarf auszeichnet und eine präzise Lagerung des ablaufenden Federkerns ermöglicht.

Diese Aufgabe wird erfindungsgemäß dadurch gelöst, daß die kreisförmige Ausnehmung durchgehend in dem plattenförmigen Bauteil ausgebildet ist und das Federhaus zwei sich radial über den Durchmesser der kreisförmigen Ausnehmung hinaus erstreckende Abstützbereiche aufweist, die jeweils an einer der einander gegenüberliegenden Seitenflächen des plattenförmigen Bauteils in Anlage ist.

Durch diese Ausbildung wird ein großer Teil der Dicke des plattenförmigen Bauteils als Lagerlänge genutzt und zusammen mit den an den einander gegenüberliegenden Seitenflächen des plattenförmigen Bauteils anliegenden Abstützbereichen eine weitgehend spielarme und kippfreie Lagerung des Federhauses bei gleichzeitig geringer Bauhöhe erreicht.

Zur einfachen Montage kann zumindest ein Abstützbereich insbesondere durch eine Schraubverbindung lösbar mit dem Federhaus verbunden sein.

Eine stabile Ausgestaltung mit ausreichend großen Schrauben wird dabei dadurch ermöglicht, daß das Federhaus topfartig mit einem Boden ausgebildet ist, mit dem der eine Abstützbereich durch Schrauben verbunden ist.

Der Boden und der mit diesem Boden verbundene Abstützbereich können koaxiale Durchgangsbohrungen aufweisen, durch die der Federkem aus dem Federhaus herausragt.

Zur exakt koaxialen Positionierung und zusätzlich formschlüssigen Verbindung kann der Boden einen koaxial zur Außenseite hervorstehenden zylindrischen Zentrieransatz besitzen, auf den ein scheibenartig ausgebildeter Abstützbereich mit einer entsprechenden Bohrung aufsetzbar ist.

Damit die Drehachsen von Federkem und Federhaus mit hoher Genauigkeit übereinstimmen, kann der Boden eine koaxiale Lagerbohrung aufweisen, in der ein Ende des Federkems drehbar gelagert oder in die ein Lager zur drehbaren Lagerung eines Endes des Federkems eingesetzt ist, wodurch auch die Ganggenauigkeit des Uhrwerks erhöht wird.

Es ist aber auch möglich, daß ein Ende des Federkems in einem Lager drehbar gelagert ist, das in einer zum plattenförmigen Bauteil parallelen Brücke angeordnet ist.

Trägt das aus dem Federhaus herausragende Ende des Federkems ein Getrieberad einer Zusatzeinrichtung so ergeben sich vielfältige Anordnungsmöglichkeiten nicht nur von Lagerungen der des Federkems sondem auch zum Anschluß von Zusatzfunktionen.

Dazu kann das aus dem Federhaus herausragende Ende des Federkems ein Getrieberad einer Zusatzeinrichtung tragen wobei das Getrieberad ein Getrieberad eines Stellungsgetriebes zur Begrenzung der Umlaufzahl oder ein Getrieberad eines Getriebes zur Anzeige einer Gangreserve sein kann.

Damit kann die Zusatzeinrichtung außerhalb des Federhauses auf der Oberseite des als Aufzugsrad ausgebildeten Abstützbereichs angeordnet und z. B für Einstellvorgänge gut zugänglich sein.

Ein Ende des Federkems kann in einem Lager drehbar gelagert sein, das an einer feststehenden Werkplatte angeordnet ist, die sich in einem derartigen Abstand zum plattenförmigen Bauteil befindet, daß ein relativ großer Lagerabstand der Lager des Federkems erreichbar ist. Dies trägt zu einer exakten Lagerung des ersten Rades des Räderwerks der Uhr und damit auch zu einer hohen Ganggenauigkeit des Uhrwerks bei.

In Doppelfunktion und damit bauraumsparend kann einer der Abstützbereiche als Aufzugsrad ausgebildet sein.

Dabei kann das Aufzugsrad auch ein Sperrad sein.

Eine nur wenige Bauteile benötigende Ausbildung wird dadurch erreicht, daß das Federhaus mit dem Zahnkranz des Aufzugsrades versehen ist.

Zumindest einer der Abstützbereiche kann ringartig ausgebildet sein.

Ebenfalls ein nur wenige Bauteile benötigender Aufbau wird erreicht, wenn einer der Abstützbereiche einteilig mit dem Federhaus ausgebildet ist.

Weist das plattenförmige Bauteil eine die kreisförmige Ausnehmung umgebende stufenartige Ausnehmung auf, in der einer der Abstützbereiche angeordnet ist, der axial an dem Boden der stufenförmigen Ausnehmung abgestützt ist, so wird eine geringe Bauhöhe erreicht.

Weist der Boden der stufenförmigen Ausnehmung einen axial hervorstehenden Ringansatz auf, an dem der Abstützbereich abgestützt ist, so sind die Reibungswiderstände beim Drehen des ersten Federhause aufgrund der geringen Anlagefläche des einen Abstützbereichs an dem Boden der stufenförmigen Ausnehmung niedrig.

Das feststehende plattenförmige Bauteil kann in Doppelfunktion eine Räderbrücke sein.

Vorzugsweise ist das erste Rad des Uhrwerks ein Antriebsrad.

Zum Erhöhen der Gangdauer der Uhr bei gleichzeitig geringem Platzbedarf für die Federhausvorrichtung ist koaxial zu dem Federhaus ein weiteres Federhaus angeordnet ist und der Federkem durchragt beide Federhäuser, wobei der Federkem aus einer Federwelle und einer auf der Federwelle drehbar gelagerten Federhülse besteht, mit der die Zugfeder mit ihrem inneren Ende verbunden ist sowie mit einer weiteren den Federkem umschließenden spiralartigen Zugfeder, die mit ihrem inneren Ende mit der Federhülse und mit ihrem äußeren Ende mit dem weiteren Federhaus verbunden ist und wobei mit der Federwelle und dem weiteren Federhaus das erste Rad des Uhrwerks fest verbunden ist.

Dabei tritt zwischen den die Feder verbindenden Gliedern nur wenig die Ganggenauigkeit beeinflussende Reibung auf.

Nur wenige Bauteile sind erforderlich, wenn das weitere Federhaus topfartig mit einem Boden ausgebildet ist, mit dem die Federwelle fest verbunden ist.

Dabei wird eine hohe Koaxialität von weiterem Federhaus und Federwelle erreicht, wenn der Boden eine koaxiale, von der Federwelle durchragte Öffnung besitzt.

Zu einer weiteren Reduzierung der zu montierenden Bauteile führt es, wenn das weitere Federhaus einteilig mit dem ersten Rad des Uhrwerks ausgebildet ist.

Zur Sicherung der Zugfedern in ihren Federhäusern kann zumindest eine der koaxialen Öffnungen des Federhauses und/oder des weiteren Federhauses von einem Federhausdeckel verschlossen sein, der eine Koaxialöffnung besitzt, durch die der Federkem hindurchragt.

Ein oder mehrere Lager des Federkems können als Steinlager ausgebildet sein.

Ausführungsbeispiele der Erfindung sind in der Zeichnung dargestellt und werden im folgenden näher beschrieben. Es zeigen
- Figur 1: eine Federhausvorrichtung mit einem Einfachfederhaus im Querschnitt
- Figur 2: eine Federhausvorrichtung mit einem Doppelfederhaus im Querschnitt.

Die dargestellten Federhausvorrichtungen besitzen ein topfartiges Federhaus 1 mit einem Boden 2, das an seiner Mündungsöffnung einen flanschartig sich erweiternden, ringartigen ersten Abstützbereich 3 besitzt.

Mit seiner zylindrischen Außenkontur 4 ist das Federhaus 1 in eine kreisförmige Ausnehmung 5 in einer Räderbrücke 6 bis zur Anlage des Abstützbereichs 3 an der einen Seitenfläche der Räderbrücke 6 eingesetzt und drehbar gelagert.

Der Boden 2 des Federhauses 1 besitzt einen koaxial zur Außenseite hin hervorstehenden zylindrischen Zentrieransatz 8, auf den ein scheibenartiges Aufzugsrad 9 mit einer entsprechenden zentrischen Bohrung 10 aufgesetzt und mittels Schrauben 11 mit dem Federhaus 1 fest verbunden ist.

Das Aufzugsrad 9 erstreckt sich radial über den Außendurchmesser des Federhauses 1 hinaus in eine stufenartige Ausnehmung 12 der als Stufenbohrung ausgebildeten Ausnehmung 5 hinein und besitzt an seinem radial umlaufenden Umfang einen Zahnkranz 13.

In den Zahnkranz 13, der als Sperrad ausgebildet ist, greift ein nicht dargestelltes Zahnrad einer Aufzugseinrichtung ein.

An dem Boden 14 der stufenartigen Ausnehmung 12 ist konzentrisch zur Ausnehmung 5 ein axial hervorstehender Ringansatz 15 der Räderbrücke 6 vorhanden, der einen etwa halbrunden Querschnitt besitzt und an dem das einen Abstützbereich bildende Aufzugsrad 9 axial in Anlage ist.

Damit ist das Federhaus 1 mit dem Aufzugsrad 9 und dem Abstützbereich 3 an den einander gegenüberliegenden Seitenflächen der Räderbrücke 6 in Anlage.

Der Boden 2 des Federhauses 1 besitzt eine koaxial durchgehende Lagerbohrung 16, in die ein Lager 17 zur drehbaren Lagerung des Lagerzapfens 19 des einen Endes eines Federkems 18, 18' eingesetzt ist. Der Federkem 18, 18' durchragt koaxial die Topföffnung des Federhauses 1 und ist mit dem Lagerzapfen 20 an seinem anderen Ende in einem zweiten Lager 21 drehbar gelagert, das in eine Lagerbohrung 16 einer parallel im Abstand zur Räderbrücke 6 fest stehend angeordneten Werkplatte 23 eingesetzt ist.

In dem Federhaus 1 ist eine den Federkem 18, 18' umschließende spiralartige Zugfeder 24 angeordnet, von der nur das innere Ende dargestellt ist, das mit dem Federkem 18, 18' verbunden ist. Das nicht dargestellte äußere Ende der Zugfeder 24 ist mit der radial umlaufenden Innenwand 25 des Federhauses 1 verbunden.

Die Mündungsöffnung des Federhauses 1 ist durch einen Federhausdekkel 26 verschlossen, der eine Koaxialöffnung 27 besitzt, durch die der Federkem 18, 18' aus dem Inneren des Federhauses 1 nach außen hindurchragt.

Bei dem Ausführungsbeispiel der Figur 1 ist an dem aus dem Federhaus 1 ragenden Endbereich des Federkems 18 ein Antriebsrad 28 als erstes Rad des Uhrwerks der Uhr fest angeordnet.

In Figur 2 ragt der Federkem 18' in die Topföffnung eines weiteren Federhauses 29 hinein, das auf der dem Federhaus 1 abgewandten Seite einen Boden 30 besitzt und auf der dem Federhaus 1 zugewandten Seite durch einen Federhausdeckel 31 verschlossen ist. Dieser Federhausdeckel 31 besitzt wie der Federhausdeckel 26 eine Koaxialöffnung 32, durch die der Federkem 18' in das Innere des Federhauses 29 hineinragt.

Der Federkem 18 in Figur 1 ist einteilig ausgebildet, während der Federkem 18' in Figur 2 aus einer Federwelle 33 und einer auf der Federwelle 33 drehbar gelagerten Federhülse 34 besteht.

Die Federwelle 33 ist mit ihren Lagerzapfen 19 und 20 in den Lagern 17 und 21 drehbar gelagert, wobei sie mit ihrem einen Ende durch eine zentrische Öffnung 35 im Boden 30 des Federhauses 29 hindurchgeführt ist. Dabei ist der Boden 30 des Federhauses 29 drehfest mit der Federwelle 33 verbunden.

Auch in dem Federhaus 29 ist eine den Federkem 18' umschließende spiralartige Zugfeder 36 angeordnet, von der nur das innere Ende dargestellt ist, das wie das innere Ende der Zugfeder 24 mit der Federhülse 34 des Federkems 18' verbunden ist.

Das nicht dargestellte äußere Ende der Zugfeder 36 ist mit der radial umlaufenden Innenwand 37 des Federhauses 29 verbunden.

An ihrer radial umlaufenden äußeren Mantelfläche ist das Federhaus 29 einteilig mit einem Zahnkranz versehen, der ein Antriebsrad 28' bildet, der das erste Rad des Räderwerks der Uhr ist. Durch einen Drehantrieb das Aufzugsrad 9 wird das Federhaus gedreht und damit die Zugfeder 24 gespannt. Von der Zugfeder 24 wird in Figur 1 über den Federkem 18 der Antriebsrad 28 angetrieben.

In Figur 2 wird bei einem Drehantrieb des Aufzugsrades 9 ebenfalls das Federhaus 1 gedreht und die Zugfeder 24 gespannt. Diese Zugfeder 24 treibt durch ihre Spannung die Federhülse 34 drehend an, wodurch die in Reihe zur Zugfeder 24 angeordnete Zugfeder 36 auch gespannt wird, die das Federhaus 29 und mit ihm das Antriebsrad 28 antreibt.

Durch die Reihenschaltung der Zugfedern 24 und 36 wird die Gangdauer der Uhr erhöht.

### Bezugzeichenliste

- 1: Federhaus
- 2: Boden
- 3: Abstützbereich
- 4: Außenkontur
- 5: Ausnehmung
- 6: Räderbrücke
- 7: Seitenfläche
- 8: Zentrieransatz
- 9: Aufzugsrad
- 10: Bohrung
- 11: Schraube
- 12: stufenartige Ausnehmung
- 13: Zahnkranz
- 14: Boden
- 15: Ringansatz
- 16: Lagerbohrung
- 17: Lager
- 18: Federkem
- 18': Federkem
- 19: Lagerzapfen
- 20: Lagerzapfen
- 21: zweites Lager
- 22: Lagerbohrung
- 23: Werkplatte
- 24: Zugfeder
- 25: Innenwand
- 26: Federhausdeckel
- 27: Koaxialöffnung
- 28: Antriebsrad
- 28': Antriebsrad
- 29: zweites Federhaus
- 30: Boden
- 31: Federhausdeckel
- 32: Koaxialöffnung
- 33: Federwelle
- 34: Federhülse
- 35: Öffnung
- 36: Zugfeder
- 37: Innenwand

## Patentansprüche

1. Federhausvorrichtung für eine Uhr, mit einem feststehenden plattenförmigen Bauteil (6), das eine kreisförmige Ausnehmung aufweist, in der ein Federhaus (1) angeordnet ist, mit einem koaxial zum Federhaus (1) drehbar gelagert angeordneten Federkern (18; 18'), der von einer spiralartigen Zugfeder (24; 36) umschlossen ist, die mit ihrem inneren Ende an dem Federkern (18; 18') und mit ihrem äußeren Ende mit dem Federhaus (1) verbunden ist, wobei mit dem Federhaus (1) ein einen Zahnkranz (13) aufweisendes Aufzugsrad (9) und mit dem Federkern ein erstes Rad (28; 28') eines Räderwerks der Uhr fest verbunden sind, wobei die kreisförmige Ausnehmung (5) durchgehend in dem plattenförmigen Bauteil ausgebildet ist und das Federhaus (1) zwei sich radial über den Durchmesser der kreisförmigen Ausnehmung (5) hinaus erstreckende Abstützbereiche (3) aufweist, die jeweils an einer der einander gegenüberliegenden Seitenflächen (7) des plattenförmigen Bauteils in Anlage sind, **dadurch gekennzeichnet, daß** das Federhaus (1) mit seiner der kreisförmigen Ausnehmung (5) entsprechenden zylindrischen Außenkontur (4) in der kreisförmigen Ausnehmung (5) drehbar gelagert ist.

2. Federhausvorrichtung nach Anspruch 1, **dadurch gekennzeichnet, daß** zumindest ein Abstützbereich lösbar mit dem Federhaus (1) verbunden ist.

3. Federhausvorrichtung nach Anspruch 2, **dadurch gekennzeichnet, daß** der Abstützbereich durch eine Schraubverbindung mit dem Federhaus (1) verbunden ist.

4. Federhausvorrichtung nach Anspruch 3, **dadurch gekennzeichnet, daß** das Federhaus (1) topfartig mit einem Boden (2) ausgebildet ist, mit dem der eine Abstützbereich durch Schrauben (11) verbunden ist.

5. Federhausvorrichtung nach Anspruch 4, **dadurch gekennzeichnet, daß** der Boden und der mit diesem Boden verbundene Abstützbereich koaxiale Durchgangsbohrungen aufweisen, durch die der Federkern aus dem Federhaus herausragt.

6. Federhausvorrichtung nach einem der Ansprüche 4 und 5, **dadurch gekennzeichnet, daß** der Boden (2) einen koaxial zur Außenseite hervorstehenden zylindrischen Zentrieransatz (8) besitzt, auf den ein scheibenartig ausgebildeter Abstützbereich mit einer entsprechenden Bohrung (10) aufsetzbar ist.

7. Federhausvorrichtung nach einem der Ansprüche 4 bis 6, **dadurch gekennzeichnet, daß** der Boden (2) eine koaxiale Lagerbohrung (16) aufweist, in der ein Ende des Federkems drehbar gelagert oder in die ein Lager (17) zur drehbaren Lagerung eines Endes des Federkerns (18, 18') eingesetzt ist.

8. Federhausvorrichtung nach einem der Ansprüche 1 bis 6, **dadurch gekennzeichnet, daß** ein Ende des Federkems in einem Lager drehbar gelagert ist, das an einer zum plattenförmigen Bauteil parallelen Brücke angeordnet ist.

9. Federhausvorrichtung nach einem der Ansprüche 5 und 6,**dadurch gekennzeichnet, daß** das aus dem Federhaus herausragende Ende des Federkems ein Getrieberad einer Zusatzeinrichtung trägt.

10. Federhausvorrichtung nach Anspruch 9, **dadurch gekennzeichnet, daß** das aus dem Federhaus herausragende Ende des Federkerns ein Getrieberad eines Stellungsgetriebes zur Begrenzung der Umlaufzahl trägt.

11. Federhausvorrichtung nach Anspruch 9, **dadurch gekennzeichnet, daß** das aus dem Federhaus herausragende Ende des Federkerns ein Getrieberad eines Getriebes zur Anzeige einer Gangreserve trägt.

12. Federhausvorrichtung nach einem der vorhergehenden Ansprüche, **dadurch gekennzeichnet, daß** ein Ende des Federkems (18, 18') in einem Lager (21) drehbar gelagert ist, das an einer feststehenden Werkplatte (23) angeordnet ist.

13. Federhausvorrichtung nach einem der vorhergehenden Ansprüche, **dadurch gekennzeichnet, daß** einer der Abstützbereiche als Aufzugsrad (9) ausgebildet ist.

14. Federhausvorrichtung nach Anspruch 13, **dadurch gekennzeichnet, daß** das Aufzugsrad (9) ein Sperrad ist.

15. Federhausvorrichtung nach einem der Ansprüche 13 und 14, **dadurch gekennzeichnet, daß** das Federhaus (1) mit dem Zahnkranz (13) des Aufzugsrades (9) versehen ist.

16. Federhausvorrichtung nach einem der vorhergehenden Ansprüche, **dadurch gekennzeichnet, daß** zumindest einerderAbstützbereiche (3) ringartig ausgebildet ist.

17. Federhausvorrichtung nach einem der vorhergehenden Ansprüche, **dadurch gekennzeichnet, daß** einer der Abstützbereiche (3) einteilig mit dem Federhaus (1) ausgebildet ist.

18. Federhausvorrichtung nach einem der vorhergehenden Ansprüche, **dadurch gekennzeichnet, daß** das plattenförmige Bauteil eine die kreisförmige Ausnehmung (5) umgebende stufenartige Ausnehmung (12) aufweist, in der einer der Abstützbereiche angeordnet ist, der axial an dem Boden (14) der stufenförmigen Ausnehmung (12) abgestützt ist.

19. Federhausvorrichtung nach Anspruch 17, **dadurch gekennzeichnet, daß** der Boden (14) der stufenförmigen Ausnehmung (12) einen axial hervorstehenden Ringansatz (15) aufweist, an dem der Abstützbereich abgestützt ist.

20. Federhausvorrichtung nach einem der vorhergehenden Ansprüche, **dadurch gekennzeichnet, daß** das feststehende plattenförmige Bauteil eine Räderbrücke (6) ist.

21. Federhausvorrichtung nach einem der vorhergehenden Ansprüche, **dadurch gekennzeichnet, daß** das erste Rad des Räderwerks ein Antriebsrad (28, 28') ist.

22. Federhausvorrichtung nach einem der vorhergehenden Ansprüche, **dadurch gekennzeichnet, daß** koaxial zu dem Federhaus (1) ein weiteres Federhaus (29) angeordnet ist und der Federkern (18') beide Federhäuser (1, 29) durchragt, wobei der Federkern (18') aus einer Federwelle (33) und einer auf der Federwelle (33) drehbar gelagerten Federhülse (34) besteht, mit der die Zugfeder (24) mit ihrem inneren Ende verbunden ist, sowie mit einer weiteren den Federkern (18') umschließenden spiralartigen Zugfeder (36), die mit ihrem inneren Ende mit der Federhülse (34) und mit ihrem äußeren Ende mit dem weiteren Federhaus (29) verbunden ist und wobei mit der Federwelle (33) und dem weiteren Federhaus (29) das erste Rad des Uhrwerks fest verbunden ist.

23. Federhausvorrichtung nach Anspruch 22, **dadurch gekennzeichnet, daß** das weitere Federhaus (29) topfartig mit einem Boden (30) ausgebildet ist, mit dem die Federwelle (33) fest verbunden ist.

24. Federhausvorrichtung nach Anspruch 22, **dadurch gekennzeichnet, daß** der Boden (30) eine koaxiale, von der Federwelle (33) durchragte Öffnung (35) besitzt.

25. Federhausvorrichtung nach einem der Ansprüche 22, **dadurch gekennzeichnet, daß** das weitere Federhaus (29) einteilig mit dem ersten Rad des Uhrwerks ausgebildet ist.

26. Federhausvorrichtung nach einem der vorhergehenden Ansprüche, **dadurch gekennzeichnet, daß** zumindest eine der koaxialen Öffnungen des Federhauses (1) und/oder des weiteren Federhauses (29) von einem Federhausdeckel (26, 31) verschlossen ist, der eine Koaxialöffnung (27, 32) besitzt, durch die der Federkern (18, 18') hindurchragt.

27. Federhausvorrichtung nach einem der vorhergehenden Ansprüche, **dadurch gekennzeichnet, daß** ein oder mehrere Lager des Federkerns als Steinlager ausgebildet sind.

## Claims

1. Spring-barrel arrangement for a timepiece, having a fixed plate-like component (6) which has a circular cutout in which a spring barrel (1) is arranged, and having a barrel core (18; 18') which is mounted such that it can be rotated coaxially in relation to the spring barrel (1) and which is enclosed by a helical tension spring (24; 36) which has its inner end connected to the barrel core (18; 18') and its outer end connected to the spring barrel (1), a crown wheel (9) which has a toothed ring (13) being fixed to the spring barrel (1) and a first wheel (28; 28') of a wheel train of the timepiece being fixed to the barrel core, the circular cutout (5) being formed right through the plate-like component and the spring barrel (1) having two supporting regions (3) which extend radially beyond the diameter of the circular cutout (5) and are each in abutment against one of the mutually opposite side surfaces (7) of the plate-like component, **characterized in that** the spring barrel (1) is mounted in a rotatable manner in the circular cutout (5) by way of its cylindrical outer contour (4), which corresponds to the circular cutout (5).

2. Spring-barrel arrangement according to Claim 1, **characterized in that** at least one supporting region is connected in a releasable manner to the spring barrel (1).

3. Spring-barrel arrangement according to Claim 2, **characterized in that** the supporting region is connected to the spring barrel (1) by a screw connection.

4. Spring-barrel arrangement according to Claim 3, **characterized in that** the spring barrel (1) is of cup-like design with a base (2), to which one supporting region is connected by screws (11).

5. Spring-barrel arrangement according to Claim 4, **characterized in that** the base and the supporting region connected to this base have coaxial through-bores through which the barrel core projects out of the spring barrel.

6. Spring-barrel arrangement according to either of Claims 4 and 5, **characterized in that** the base (2) has a cylindrical centring extension (8) which projects coaxially to the outside and on which a disc-like supporting region can be positioned by way of a corresponding bore (10).

7. Spring-barrel arrangement according to one of Claims 4 to 6, **characterized in that** the base (2) has a coaxial bearing bore (16) in which one end of the barrel core is mounted in a rotatable manner or into which is inserted a bearing (17) for mounting one end of the barrel core (18, 18') in a rotatable manner.

8. Spring-barrel arrangement according to one of Claims 1 to 6, **characterized in that** one end of the barrel core is mounted in a rotatable manner in a bearing which is arranged on a bridge which is parallel to the plate-like component.

9. Spring-barrel arrangement according to either of Claims 5 and 6, **characterized in that that** end of the barrel core which projects out of the spring barrel bears a gearwheel of an additional device.

10. Spring-barrel arrangement according to Claim 9, **characterized in that that** end of the barrel core which projects out of the spring barrel bears a gearwheel of a setting mechanism for limiting the number of revolutions.

11. Spring-barrel arrangement according to Claim 9, **characterized in that that** end of barrel core which projects out of the spring barrel bears a gearwheel of a mechanism for indicating a power reserve.

12. Spring-barrel arrangement according to one of the preceding claims, **characterized in that** one end of the barrel core (18, 18') is mounted in a rotatable manner in a bearing (21) which is arranged on a fixed bottom plate (23).

13. Spring-barrel arrangement according to one of the preceding claims, **characterized in that** one of the supporting regions is designed as a crown wheel (9).

14. Spring-barrel arrangement according to Claim 13, **characterized in that** the crown wheel (9) is a ratchet wheel.

15. Spring-barrel arrangement according to either of Claims 13 and 14, **characterized in that** the spring barrel (1) is provided with the toothed ring (13) of the crown wheel (9).

16. Spring-barrel arrangement according to one of the preceding claims, **characterized in that** at least one of the supporting regions (3) is of annular design.

17. Spring-barrel arrangement according to one of the preceding claims, **characterized in that** one of the supporting regions (3) is formed integrally with the spring barrel (1).

18. Spring-barrel arrangement according to one of the preceding claims, **characterized in that** the plate-like component has a step-like recess (12) which surrounds the circular cutout (5) and in which is arranged one of the supporting regions, which is supported axially on the base (14) of the step-like recess (12).

19. Spring-barrel arrangement according to Claim 17, **characterized in that** the base (14) of the step-like recess (12) has an axially projecting annular extension (15), on which the supporting region is supported.

20. Spring-barrel arrangement according to one of the preceding claims, **characterized in that** the fixed plate-like component is a wheel bridge (6).

21. Spring-barrel arrangement according to one of the preceding claims, **characterized in that** the first wheel of the wheel train is a drive wheel (28, 28').

22. Spring-barrel arrangement according to one of the preceding claims, **characterized in that** the spring barrel (1) has a further spring barrel (29) arranged coaxially in relation to it and the barrel core (18') projects through both spring barrels (1, 29), the barrel core (18') comprising a barrel stem (33) and a barrel sleeve (34) which is mounted in a rotatable manner on the barrel stem (33) and to which the tension spring (24) is connected by way of its inner end, and having a further helical tension spring (36) which encloses the barrel core (18') and has its inner end connected to the barrel sleeve (34) and its outer end connected to the further spring barrel (29), the first wheel of the movement or clockwork mechanism being fixed to the barrel stem (33) and the further spring barrel (29).

23. Spring-barrel arrangement according to Claim 22, **characterized in that** the further spring barrel (29) is of cup-like design with a base (30), to which the barrel stem (33) is fixed.

24. Spring-barrel arrangement according to Claim 22, **characterized in that** the base (30) has a coaxial opening (35) through which the barrel stem (33) projects.

25. Spring-barrel arrangement according to Claim 22, **characterized in that** the further spring barrel (29) is formed integrally with the first wheel of the movement or clockwork mechanism.

26. Spring-barrel arrangement according to one of the preceding claims, **characterized in that** at least one of the coaxial openings of the spring barrel (1) and/or of the further spring barrel (29) is closed by a spring-barrel cover (26, 31) which has a coaxial opening (27, 32) through which the barrel core (18, 18') projects.

27. Spring-barrel arrangement according to one of the preceding claims, **characterized in that** one or more bearings of the barrel core are designed as jewel holes.

## Revendications

1. Dispositif de barillet pour une montre, avec un composant fixe en forme de plaque (6), qui présente un évidement de forme circulaire, dans lequel est disposé un barillet (1), avec un noyau à ressort (18 ; 18') disposé de manière montée à rotation coaxialement par rapport au barillet (1), qui est entouré par un ressort de traction en forme de spirale (24 ; 36), qui est connecté par son extrémité intérieure au noyau à ressort (18 ; 18') et par son extrémité extérieure au barillet (1), une roue de remontoir (9) présentant une couronne dentée (13) étant connectée fixement au barillet (1) et une première roue (28 ; 28') d'un rouage de la montre étant connectée fixement au noyau à ressort, l'évidement de forme circulaire (5) étant réalisé de manière continue dans le composant en forme de plaque et le barillet (1) présentant deux régions de support (3) s'étendant radialement au-delà du diamètre de l'évidement de forme circulaire (5), qui sont en appui à chaque fois contre l'une des surfaces latérales opposées l'une à l'autre (7) du composant en forme de plaque, **caractérisé en ce que** le barillet (1) est monté à rotation avec son contour extérieur cylindrique (4) correspondant à l'évidement de forme circulaire (5) dans l'évidement de forme circulaire (5).

2. Dispositif de barillet selon la revendication 1, **caractérisé en ce qu'**au moins une région de support est connectée de manière desserrable au barillet (1).

3. Dispositif de barillet selon la revendication 2, **caractérisé en ce que** la région de support est connectée au barillet (1) par une connexion vissée.

4. Dispositif de barillet selon la revendication 3, **caractérisé en ce que** le barillet (1) est réalisé en forme de pot avec un fond (2) auquel l'une des régions de support est connectée par des vis (11).

5. Dispositif de barillet selon la revendication 4, **caractérisé en ce que** le fond et la région de support connectée à ce fond présentent des alésages de passage coaxiaux, à travers lesquels le noyau à ressort sort du barillet.

6. Dispositif de barillet selon l'une quelconque des revendications 4 et 5, **caractérisé en ce que** le fond (2) possède un élément de centrage (8) cylindrique dépassant coaxialement par rapport au côté extérieur, sur lequel une région de support réalisée en forme de disque peut être posée avec un alésage correspondant (10).

7. Dispositif de barillet selon l'une quelconque des revendications 4 à 6, **caractérisé en ce que** le fond (2) présente un alésage de palier coaxial (16), dans lequel une extrémité du noyau à ressort est montée à rotation ou dans lequel est inséré un palier (17) pour le support rotatif d'une extrémité du noyau à ressort (18, 18').

8. Dispositif de barillet selon l'une quelconque des revendications 1 à 6, **caractérisé en ce qu'**une extrémité du noyau à ressort est montée à rotation dans un palier, qui est disposé sur un pont parallèle au composant en forme de plaque.

9. Dispositif de barillet selon l'une quelconque des revendications 5 et 6, **caractérisé en ce que** l'extrémité du noyau à ressort sortant du barillet porte une roue d'engrenage d'un dispositif supplémentaire.

10. Dispositif de barillet selon la revendication 9, **caractérisé en ce que** l'extrémité du noyau à ressort sortant du barillet porte une roue d'engrenage d'un engrenage de position pour limiter le nombre de tours de remontoir.

11. Dispositif de barillet selon la revendication 9, **caractérisé en ce que** l'extrémité du noyau à ressort sortant du barillet porte une roue d'engrenage d'un engrenage pour indiquer une réserve de marche.

12. Dispositif de barillet selon l'une quelconque des revendications précédentes, **caractérisé en ce qu'**une extrémité du noyau à ressort (18, 18') est montée à rotation dans un palier (21) qui est disposé sur une platine fixe (23).

13. Dispositif de barillet selon l'une quelconque des revendications précédentes, **caractérisé en ce qu'**une des régions de support est réalisée sous forme de roue de remontoir (9).

14. Dispositif de barillet selon la revendication 13, **caractérisé en ce que** la roue de remontoir (9) est une roue à rochet.

15. Dispositif de barillet selon l'une quelconque des revendications 13 et 14, **caractérisé en ce que** le barillet (1) est pourvu de la couronne dentée (13) de la roue de remontoir (9).

16. Dispositif de barillet selon l'une quelconque des revendications précédentes, **caractérisé en ce qu'**au moins l'une des régions de support (3) est réalisée sous forme de bague.

17. Dispositif de barillet selon l'une quelconque des revendications précédentes, **caractérisé en ce que** l'une des régions de support (3) est réalisée d'une seule pièce avec le barillet (1).

18. Dispositif de barillet selon l'une quelconque des revendications précédentes, **caractérisé en ce que** le composant en forme de plaque présente un évidement de forme étagée (12) entourant l'évidement de forme circulaire (5), dans lequel est disposée une des régions de support qui est supportée axialement sur le fond (14) de l'évidement de forme étagée (12).

19. Dispositif de barillet selon la revendication 17, **caractérisé en ce que** le fond (14) de l'évidement de forme étagée (12) présente un élément annulaire (15) saillant axialement sur lequel est supportée la région de support.

20. Dispositif de barillet selon l'une quelconque des revendications précédentes, **caractérisé en ce que** le composant fixe en forme de plaque est un pont de roue (6).

21. Dispositif de barillet selon l'une quelconque des revendications précédentes, **caractérisé en ce que** la première roue du rouage est une roue d'entraînement (28, 28').

22. Dispositif de barillet selon l'une quelconque des revendications précédentes, **caractérisé en ce que** coaxialement au barillet (1) est disposé un autre barillet (29) et le noyau à ressort (18') traverse les deux barillets (1, 29), le noyau à ressort (18') se composant d'un arbre de ressort (33) et d'une douille de ressort (34) montée à rotation sur l'arbre de ressort (33), avec laquelle le ressort de traction (24) est connecté par son extrémité intérieure, et avec un autre ressort de traction (36) en forme de spirale entourant le noyau à ressort (18'), qui est connecté par son extrémité intérieure à la douille de ressort (34) et par son extrémité extérieure à l'autre barillet (29), la première roue du mécanisme de montre étant connectée fixement à l'arbre de ressort (33) et à l'autre barillet (29).

23. Dispositif de barillet selon la revendication 22, **caractérisé en ce que** l'autre barillet (29) est réalisé en forme de pot avec un fond (30) auquel l'arbre de ressort (33) est connecté fixement.

24. Dispositif de barillet selon la revendication 22, **caractérisé en ce que** le fond (30) possède une ouverture (35) coaxiale, traversée par l'arbre de ressort (33).

25. Dispositif de barillet selon la revendication 22, **caractérisé en ce que** l'autre barillet (29) est réalisé d'une seule pièce avec la première roue du mécanisme de montre.

26. Dispositif de barillet selon l'une quelconque des revendications précédentes, **caractérisé en ce qu'**au moins l'une des ouvertures coaxiales du barillet (1) et/ou de l'autre barillet (29) est fermée par un couvercle de barillet (26, 31), qui possède une ouverture coaxiale (27, 32) à travers laquelle passe le noyau à ressort (18, 18').

27. Dispositif de barillet selon l'une quelconque des revendications précédentes, **caractérisé en ce qu'**un ou plusieurs paliers du noyau à ressort sont réalisés sous forme de palier flottant.
